# FASCICULE DE BREVET EUROPEEN

(11) **EP 0 292 386 B1**
(45) Date de publication et mention de la délivrance du brevet: **02.03.1994**
(21) Numéro de dépôt: 88401206.3
(22) Date de dépôt: 18.05.1988
(51) Int. Cl.: B65D 77/20

(54) **Opercule pour la fermeture d'un récipient comprenant une zone de scellage en matière thermoplastique, et procédé pour la fabrication de cet opercule**
Verschlussdeckel für einen Behälter, der eine thermoplastische Siegelzone enthält, und Verfahren zu seiner Herstellung
Cover for closing a container, comprising a sealing area of thermoplastic material, and process for the manufacture of this cover

(30) Priorité: 20.05.1987 FR 8707077
(43) Date de publication de la demande: 23.11.1988
(73) Titulaire: SOCIETE ALSACIENNE D'ALUMINIUM, F-74160 Saint Julien en Genevois (FR)
(72) Inventeur: Rebischung, Robert, F-67600 Selestat (FR)
(74) Mandataire: Lemoine, Robert

(56) Documents cités:
- EP-A- 0 135 431
- WO-A-86/03174
- FR-A- 2 503 036
- FR-A- 2 545 453
- FR-A- 2 551 031

## Description

La présente invention concerne un opercule pour la fermeture par thermoscellage d'un récipient comprenant un rebord périphérique comportant une zone de scellage en matière thermoplastique délimitée par une ligne fermée interne et une ligne fermée externe , du type comprenant un matériau d'operculage, un vernis appliqué sur l'une des faces du matériau d'operculage, et une couche rapportée en matière thermoplastique fixée sur le matériau d'operculage de manière séparable par l'intermédiaire du vernis, la couche rapportée recouvrant au moins la partie du vernis qui est destinée à faire face à la zone de scellage du récipient à fermer, ainsi qu'un procédé pour la fabrication d'un tel opercule.

Un opercule de ce type est par exemple décrit dans FR-A-2 551 031.

Il arrive relativement fréquemment, lors du remplissage des récipients du type précité, que des traces du produit à conditionner parviennent sur la zone de scellage. Ces traces ont malheureusement l'inconvénient d'empêcher la réalisation d'un scellage parfaitement étanche des opercules sur les récipients et par suite de favoriser une dégradation rapide du produit conditionné.

WO-A-8 603 174 décrit des opercules destinés à obturer des récipients dont l'entrée est délimitée par un bord à arête vive présentant des irrégularités de surface. Ces opercules sont conçus pour être scellés de façon parfaitement étanche sur les récipients, malgré les imperfections de ceux-ci au niveau de leur entrée, tout en pouvant être arrachés facilement pour permettre une ouverture aisée des récipients. Ils ne sont pas par contre conçus pour résoudre le problème décrit ci-dessus.

La présente invention se propose plus particulièrement de remédier à ce problème et, pour ce faire, elle a pour objet un opercule du type précité qui se caractérise en ce que la couche rapportée a une épaisseur supérieure à 100 µ (10⁻⁴m) et inférieure ou égale à 1000 µ (10⁻³m), son épaisseur étant choisie pour que la matière thermoplastique la constituant puisse, en fondant localement lors de la fermeture du récipient par thermoscellage, encapsuler les traces de produit parvenant sur la zone de scellage lors du remplissage du récipient.

La fermeture par thermoscellage d'un récipient avec l'opercule selon l'invention peut être réalisée de façon parfaitement étanche. En effet, comme la couche rapportée et la zone de scellage sont toutes les deux en matière thermoplastique, celle-ci, en fondant localement sous l'effet de la chaleur, encapsule les traces du produit qui se trouvent sur la zone de scellage et évite donc, au niveau de ces traces, la formation de micro-canaux qui favoriseraient l'apparition de défauts d'étanchéité.

La matière thermoplastique formant la couche rapportée a une épaisseur de l'ordre de 0,1 à 10 fois l'épaisseur de la zone de scellage du récipient. Elle est de préférence la même que celle formant la zone de scellage du récipient, et peut par exemple être choisie dans le groupe comprenant le chlorure de polyvinyle, le polyéthylène et le polypropylène. Elle peut par ailleurs être fixée sur le matériau d'operculage par un vernis ayant une épaisseur de l'ordre de 10 à 20 µ (10⁻⁵ à 2.10⁻⁵m).

Quant au matériau d'operculage, il a une épaisseur de l'ordre de 20 à 100 µ (2.10⁻⁵ à 10⁻⁴m) et peut comprendre au moins une feuille de matière thermoplastique et/ou au moins une feuille métallique.

Selon une variante de réalisation de l'opercule la couche rapportée recouvre toute la face du vernis et est prédécoupée le long d'une ligne correspondant sensiblement à la ligne fermée interne de la zone de scellage du récipient.

La couche rapportée pourra ainsi se déchirer le long de sa ligne de prédécoupage lors de l'ouverture du récipient, sa partie située à l'intérieur de la ligne fermée interne demeurant solidaire du matériau d'operculage.

La présente invention se propose également de réduire au maximum les coûts de production de l'opercule décrit ci-dessus. Pour ce faire, elle a pour objet un procédé de fabrication qui se caractérise en ce qu'il consiste successivement à réaliser dans une bande de matière thermoplastique une première série d'ouvertures dont la périphérie correspond sensiblement à la ligne fermée délimitant intérieurement la zone de scellage des récipients, à fixer à l'aide du vernis une bande de matériau d'operculage sur la bande de matière thermoplastique comportant la première série d'ouvertures, et à réaliser dans le complexe ainsi obtenu une seconde série d'ouvertures dont la périphérie correspond sensiblement à la ligne fermée délimitant extérieurement la zone de scellage des récipients, les ouvertures de la seconde série étant réalisées de telle sorte que les ouvertures de la première série soient obturées par le matériau d'operculage.

Par ailleurs, pour fabriquer des opercules dont la couche rapportée recouvre toute la face du matériau d'operculage qui est destinée à être tournée vers le récipient à fermer, la présente invention propose un procédé consistant successivement à réaliser dans une bande de matière thermoplastique une série de prédécoupes dont le contour correspond sensiblement à la ligne fermée délimitant intérieurement la zone de scellage des récipients, à fixer à l'aide du vernis une bande de matériau d'operculage sur la bande de matière thermoplastique comportant les prédécoupes, et à réaliser dans le complexe ainsi obtenu une série d'ouvertures dont la périphérie correspond sensiblement à la ligne fermée délimitant extérieurement la zone de scellage des récipients, les ouvertures étant réalisées de telle sorte que les prédécoupes soient recouvertes par le matériau d'operculage.

Deux modes d'exécution de la présente invention seront décrits ci-après à titre d'exemples nullement limitatifs en référence au dessin annexé dans lequel :
. la figure 1 est une vue en coupe schématique et partielle d'un récipient fermé par un opercule conforme à l'invention ;
. la figure 2 est une vue en coupe schématique et partielle d'un récipient fermé par un autre opercule conforme à l'invention ; et
. la figure 3 est une vue en perspective schématique d'une installation pour la fabrication d'opercules tels que celui partiellement représenté sur la figure 1 ;
Le récipient que l'on peut voir sur la figure 1 comprend un rebord périphérique 1 entourant son entrée et est revêtu intérieurement d'une couche de matière thermoplastique 2 se prolongeant sur le rebord périphérique 1 pour former une zone de scellage 3. On notera ici que cette zone peut avoir une épaisseur de l'ordre de 10 à 10.000 µ (10⁻⁵ à 10⁻²m).

Ce récipient, qui est tout à fait classique, est fermé par un opercule 4 comprenant un matériau d'operculage 5 portant sur sa partie surplombant la zone de scellage 3 une couche rapportée 6 en matière thermoplastique.

La couche rapportée 6 est fixée de manière séparable sur le matériau d'operculage 5, par un vernis 7 ayant une épaisseur de l'ordre de 10 à 20 µ (10⁻⁵ à 2.10⁻⁵m). Elle peut par exemple être en chlorure de polyvinyle, en polyéthylène ou en polypropylène, la matière thermoplastique la constituant pouvant ou non être la même que celle utilisée pour former la zone de scellage 3. Son épaisseur est supérieure à 100 µ (10⁻⁴m) et inférieure ou égale à 1000 µ (10⁻³m).

Quant au matériau d'operculage 5, il peut être constitué par un complexe comprenant au moins une feuille de matière thermoplastique et/ou au moins une feuille d'aluminium et ayant une épaisseur de l'ordre de 20 à 100 µ (2.10⁻⁵ à 10⁻⁴m).

Pour fermer le récipient visible sur la figure 1, on applique la couche rapportée 6 de l'opercule 4 sur la zone de scellage 3 du récipient et l'on chauffe la couche rapportée 6 et la zone de scellage 3 afin de les faire fondre de part et d'autre de leur surface de contact et de réaliser ainsi leur soudage.

On notera ici que les épaisseurs de la couche 6 et de la zone de scellage 3 sont nettement plus grandes que celle des traces, éventuellement présentes sur ladite zone de scellage 3, du produit contenu dans le récipient.

On notera également que le chauffage de la couche rapportée 6 et de la zone de scellage 3 peut avantageusement être réalisé par ultra-sons.

Pour ouvrir le récipient portant l'opercule 4, il suffit bien entendu de séparer le matériau d'operculage 5 de la couche rapportée 6, ce qui ne pose aucune difficulté puisque le vernis 7 autorise son pelage.

Le récipient que l'on peut voir sur la figure 2 est entièrement en matière thermoplastique et a une épaisseur de l'ordre de 100 à 10.000 µ (10⁻⁴ à 10⁻²m). Il comprend un rebord périphérique formant une zone de scellage 11 autour de son entrée et est fermé par un opercule 12 comprenant à son tour une couche rapportée 13 fixée à un matériau d'operculage 14 par une couche de vernis 15. En fait, l'opercule 12 se distingue de l'opercule 4 qui a été décrit ci-dessus uniquement par le fait que la couche rapportée 13 recouvre entièrement la couche de vernis 15 et est prédécoupée le long d'une ligne 16 adjacente à la périphérie interne de la zone de scellage 11.

Comme l'opercule 12 peut être scellé de la même manière que l'opercule 4, on ne rappellera pas ici les opérations qu'il faut effectuer pour le fixer sur le récipient.

L'installation visible sur la figure 3 a été mise au point pour fabriquer l'opercule 4 en série. Elle comprend une broche 20 pour recevoir une bobine 21 obtenue en enroulant une bande de matière thermoplastique 22 destinée à former la couche rapportée 6 des opercules 4, un poste de découpage 23 pour réaliser dans la bande 22 une succession d'ouvertures 24 dont les dimensions correspondent sensiblement à celles de l'ouverture des récipients à fermer, une broche 25 pour recevoir une bobine 26 obtenue en enroulant une bande 27 en matériau d'operculage, un poste de scellage 28 pour fixer l'une contre l'autre la bande perforée 22 et la bande 27, un poste de découpage 29 pour produire les opercules 4 en réalisant dans les bandes 22 et 27, concentriquement aux ouvertures 24, une succession d'ouvertures 30 dont les dimensions correspondent sensiblement à celles de la périphérie extérieure du rebord 1 des récipients à fermer, une broche 31 pour enrouler les bandes 22 et 27 à leur sortie du poste de découpage 29, et des moyens de commande non représentés pour faire tourner les broches 20, 25 et 30 en synchronisme dans le sens permettant aux bandes 22 et 27 de se déplacer dans la même direction.

L'installation représentée sur la figure 3 pourrait également, moyennant de faibles modifications, être utilisée pour fabriquer l'opercule 12 en série. Il suffirait en effet de remplacer le poste de découpage 23 par un poste de prédécoupage capable de réaliser dans la bande 22 des prédécoupes 16 dont les contours correspondraient sensiblement à celui de l'ouverture des récipients à fermer.

## Revendications

1. Opercule pour la fermeture par thermoscellage d'un récipient comprenant un rebord périphérique (1, 11) comportant une zone de scellage en matière thermoplastique (3, 11) délimitée par une ligne fermée interne et une ligne fermée externe , du type comprenant un matériau d'operculage (5, 14), un vernis (7, 15) appliqué sur l'une des faces du matériau d'operculage, et une couche rapportée (6, 13) en matière thermoplastique fixée sur le matériau d'operculage de manière séparable par l'intermédiaire du vernis, la couche rapportée recouvrant au moins la partie du vernis qui est destinée à faire face à la zone de scellage du récipient à fermer caractérisé en ce que la couche rapportée (6, 13) a une épaisseur supérieure à 100 µ (10⁻⁴m) et inférieure ou égale à 1000 µ (10⁻³m), son épaisseur étant choisie pour que la matière thermoplastique la constituant puisse, en fondant localement lors de la fermeture du récipient par thermoscellage, encapsuler les traces de produit parvenant sur la zone de scellage lors du remplissage du récipient.

2. Opercule selon la revendication 1, caractérisé en ce que la matière thermoplastique formant la couche rapportée (6, 13) est la même que celle formant la zone de scellage (3, 11) du récipient.

3. Opercule selon la revendication 1 ou 2, caractérisé en ce que la couche rapportée (13) recouvre toute la face du vernis (15) et est prédécoupée le long d'une ligne (16) correspondant sensiblement à la ligne fermée interne de la zone de scellage (11) du récipient.

4. Opercule selon l'une quelconque des revendications précédentes, caractérisé en ce que la matière thermoplastique formant la couche rapportée (6, 13) est choisie dans le groupe comprenant le chlorure de polyvinyle, le polyéthylène et le polypropylène.

5. Opercule selon l'une quelconque des revendications précédentes, caractérisé en ce que le matériau d'operculage (5, 14) a une épaisseur de l'ordre de 20 à 100 µ (2.10⁻⁵ à 10⁻⁴m).

6. Opercule selon l'une quelconque des revendications précédentes, caractérisé en ce que le matériau d'operculage (5, 14) comprend au moins une feuille thermoplastique et/ou au moins une feuille métallique.

7. Opercule selon l'une quelconque des revendications précédentes, caractérisé en ce que le vernis (7, 15) a une épaisseur de l'ordre de 10 à 20 µ (10⁻⁵ à 2.10⁻⁵m).

8. Procédé pour la fabrication d'opercules selon l'une quelconque des revendications 1, 2 et 4 à 7, caractérisé en ce qu'il consiste successivement à réaliser dans une bande de matière thermoplastique (22) une première série d'ouvertures (24) dont la périphérie correspond sensiblement à la ligne fermée délimitant intérieurement la zone de scellage (3) des récipients, à fixer à l'aide du vernis (7) une bande de matériau d'operculage (27) sur la bande de matière thermoplastique comportant la première série d'ouvertures (24), et à réaliser dans le complexe ainsi obtenu une seconde série d'ouvertures (30) dont la périphérie correspond sensiblement à la ligne fermée délimitant extérieurement la zone de scellage (3) des récipients, les ouvertures (30) de la seconde série étant réalisées de telle sorte que les ouvertures (24) de la première série soient obturées par le matériau d'operculage.

9. Procédé pour la fabrication d'opercules selon l'une quelconque des revendications 1 à 7, caractérisé en ce qu'il consiste successivement à réaliser dans une bande de matière thermoplastique (22) une série de prédécoupes (16) dont le contour correspond sensiblement à la ligne fermée délimitant intérieurement la zone de scellage (11) des récipients, à fixer à l'aide du vernis (15) une bande de matériau d'operculage (27) sur la bande de matière thermoplastique comportant les prédécoupes (16), et à réaliser dans le complexe ainsi obtenu une série d'ouvertures (30) dont la périphérie correspond sensiblement à la ligne fermée délimitant extérieurement la zone de scellage (11) des récipients, les ouvertures (30) étant réalisées de telle sorte que les prédécoupes soient recouvertes par le matériau d'operculage.

## Claims

1. A lid for closing by thermosealing a container having a peripheral flange (1, 11) comprising a thermoplastic material sealing zone (3, 11) defined by an internal closed line and an external closed line, of the type comprising a closure material (5, 14), a varnish (7, 15) applied to one face of the closure material, and an added thermoplastic material layer (6, 13) fixed separably to the closure material through the varnish, the added layer covering at least that part of the varnish which is intended to face the sealing zone of the container to be closed, characterized in that the added layer (6, 13) has a thickness over 100µ (10⁻⁴m) and not greater than 1000 µ (10⁻³m), its thickness being chosen so that the thermoplastic material forming it may, by locally melting during closure of the container by thermosealing, encapsulate any traces of product reaching the sealing zone during filling of the container.

2. The lid according to claim 1, characterized in that the thermoplastic material forming the added layer (6, 13) is the same as that forming the sealing zone (3, 11) of the container.

3. The lid according to claim 1 or 2, characterized in that the added layer (13) covers the whole face of the varnish (15) and is pre-cut along a line (16) corresponding substantially to the internal closed line of the sealing zone (11) of the container.

4. The lid according to any of the preceding claims, characterized in that the thermoplastic material forming the added layer (6, 13) is selected from the group consisting of polyvinyl chloride, polyethylene and polypropylene.

5. The lid according to any of the preceding claims, characterized in that the closure material (5, 14) has a thickness of the order of 20 to 100 µ (2.10⁻⁵ to 10⁻⁴m).

6. The lid according to any of the preceding claims, characterized in that the closure material (5, 14) comprises at least one thermoplastic foil and/or at least one metal foil.

7. The lid according to any of the preceding claims, characterized in that the varnish (7, 15) has a thickness of the order of 10 to 20 µ (10⁻⁵ to 2.10⁻⁵m).

8. A method for manufacturing lids according to any of claims 1, 2 and 4 to 7, characterized in that it comprises successively forming in a strip of thermoplastic material (22) a first series of openings (24) whose periphery corresponds substantially to the closed line defining internally the sealing zone (3) of the containers, fixing with the varnish (7) a closure material strip (27) on the thermoplastic material strip having the first series of openings (24), and forming in the complex thus obtained a second series of openings (30) whose periphery corresponds substantially to the closed line defining externally the sealing zone (3) of the containers, the openings (30) of the second series being formed so that the openings (24) of the first series are closed by the closure material.

9. A method for manufacturing lids according to any of claims 1 to 7, characterized in that it comprises successively forming in a strip of thermoplastic material (22) a series of pre-cutouts (16) whose contour corresponds substantially to the closed line defining internally the sealing zone (11) of the containers, fixing with the varnish (15) a strip of closure material (27) on the thermoplastic material strip having the pre-cutouts (16), and forming in the complex thus obtained a series of openings (30) whose periphery corresponds substantially to the closed line defining externally the sealing zone (11) of the containers, the openings (30) being formed so that the pre-cutouts are covered by the closure material.

## Patentansprüche

1. Verschlußdeckel für das Verschließen eines Behälters durch Thermosiegelung, der einen Umfangsrand hat, der eine thermoplastische Siegelzone (3,11) enthält, die durch eine innere geschlossene Linie und eine äußere geschlossene Linie abgegrenzt und des Typs ist, der ein Verschlußmaterial (5,14), einen auf eine der Flächen des Verschlußmaterials aufgebrachten Lack (7,15), und eine Ansetzschicht (6,13) aus thermoplastischem Werkstoff hat, die mit Hilfe des Lacks trennbar auf dem Verschlußmaterial befestigt ist, wobei die Ansetzschicht wenigstens den Teil des Lacks bedeckt, der der Siegelzone des zu verschließenden Behälters zugewendet zu sein bestimmt ist, **dadurch gekennzeichnet**, daß die Ansetzschicht (6,13) eine Dicke von mehr als 100 µ (10⁻⁴ m) und weniger oder gleich 1000 µ (10⁻³ m) hat, wobei ihre Dicke ausgewählt ist, damit der sie bildende thermoplastische Werkstoff während des Verschließens des Behälters durch Thermosiegelung die Produktspuren durch örtliches Schmelzen einkapseln kann, die während der Füllung des Behälters auf die Siegelzone gelangten.

2. Verschlußdeckel nach Anspruch 1, **dadurch gekennzeichnet**, daß der die Ansetzschicht (6,13) bildende thermoplastische Werkstoff derselbe wie derjenige ist, der die Siegelzone (3,11) des Behälters bildet.

3. Verschlußdeckel nach Anspruch 1 oder 2, **dadurch gekennzeichnet**, daß die Ansetzschicht (13) die gesamte Lackfläche (15) bedeckt und längs eine Linie (16) vorgeschnitten ist, die etwa der inneren geschlossenen Linie der Siegelzone (11) des Behälters entspricht.

4. Verschlußdeckel nach einem der vorhergehenden Ansprüche, **dadurch gekennzeichnet**, daß der die Ansetzschicht (6,13) bildende thermoplastische Werkstoff aus der Gruppe mit den Chlorverbindungen der Polyvinyle, der Polyäthylene und der Polypropylene ausgewählt ist.

5. Verschlußdeckel nach einem der vorhergehenden Ansprüche, **dadurch gekennzeichnet**, daß das Verschlußmaterial (5,14) eine Dicke von etwa 20 bis 100 µ (2 x 10⁻⁴ m) hat.

6. Verschlußdeckel nach einen der vorhergehenden Ansprüche, **dadurch gekennzeichnet**, daß das Verschlußmaterial (5,14) wenigstens eine thermoplastische Folie und/oder eine metallische Folie enthält.

7. Verschlußdeckel nach einem der vorhergehenden Ansprüche, **dadurch gekennzeichnet**, daß der Lack (7,15) eine Dicke von etwa 10 bis 20 µ (10⁻⁵ bis 2 x 10⁻⁵ m) hat.

8. Verfahren zur Herstellung von Verschlußdeckeln gemäß einem der Ansprüche 1,2 und 4 bis 7, **dadurch gekennzeichnet**, daß es darin besteht, aufeinanderfolgend in einem Band (22) aus thermoplastischem Werkstoff eine erste Reihe von Öffnungen (24) herzustellen, deren Rand etwa der geschlossenen Linie entspricht, die innen die Siegelzone (3) des Behälters abgrenzt, daß mit der Hilfe des Lacks (7) ein Band (27) aus Verschlußmaterial auf dem Band aus thermoplastischem Werkstoff befestigt wird, welches die erste Reihe von Öffnungen (24) aufweist, und daß in dem so erhaltenen Komplex eine zweite Reihe von Öffnungen (30) hergestellt wird, deren Rand etwa der geschlossenen Linie entspricht, die außen die Siegelzone (3) des Behälters abgrenzt, wobei die Öffnungen (30) der zweiten Serie derart hergestellt werden, daß die Öffnungen (24) der ersten Reihe durch das Verschlußmaterial verschlossen werden.

9. Verfahren zur Herstellung von Verschlußdeckeln nach einem der Ansprüche 1 bis 7, **dadurch gekennzeichnet**, daß es darin besteht, aufeinanderfolgend in einem Band (22) aus einem thermoplastischem Werkstoff eine Reihe von Vorschnitten (16) herzustellen, deren Umriß etwa der geschlossenen Linie entspricht, die innen die Siegelzone (11) des Behälters abgrenzt, daß mit der Hilfe des Lacks (15) ein Band (27) aus Verschlußmaterial auf dem Band aus thermoplastischem Werkstoff befestigt wird, welches die Vorschnitte (16) aufweist, und daß in dem so erhaltenen Komplex eine Reihe von Öffnungen (30) hergestellt wird, deren Rand etwa der geschlossenen Linie entspricht, die außen die Siegelzone (11) des Behälters abgrenzt, wobei die Öffnungen (30) derart hergestellt werden, daß die Vorschnitte durch das Verschlußmaterial bedeckt sind.
